# EUROPÄISCHE PATENTSCHRIFT

(11) **EP 0 778 364 B1**
(45) Veröffentlichungstag und Bekanntmachung des Hinweises auf die Patenterteilung: **24.10.2001**
(21) Anmeldenummer: 96118957.8
(22) Anmeldetag: 27.11.1996
(51) Int. Cl.: D03D 47/40

(54) **Verfahren und Webmaschine zur Handhabung eines Schussfadens**
Process and loom for handling a weft thread
Procédé et métier à tisser pour la manipulation d'un fil de trame

(30) Priorität: 08.12.1995 DE 19545839
(43) Veröffentlichungstag der Anmeldung: 11.06.1997
(73) Patentinhaber: LINDAUER DORNIER GESELLSCHAFT M.B.H, 88129 Lindau (DE)
(72) Erfinder: Hehle, Josef, 6912 Hörbranz (AT)

(56) Entgegenhaltungen:
- EP-A- 0 134 377
- EP-A- 0 286 443
- EP-A- 0 438 973
- EP-A- 0 511 939
- DE-C- 19 545 839
- FR-A- 2 141 808
- US-A- 3 901 286

## Beschreibung

Die Erfindung bezieht sich auf ein Verfahren und eine Webmaschine zur Handhabung eines Schußfadens nach dem Oberbegriff des Patentanspruchs 1.

Bei Webmaschinen ist es bekannt, neben den eigentlichen Gewebekettfäden an den Geweberändern sogenannte Hilfskettfäden vorzusehen. Die Hilfskettfäden werden in einem Hilfsriet geführt. Zwischen den Gewebekettfäden und den Hilfskettfäden ist ein mehr oder weniger großer Abstand vorgesehen, so daß in diesem Zwischenraum z.B. eine Einlegevorrichtung und eine Schneidevorrichtung angeordnet werden kann. Die Aufgabe der Hilfskettfäden, in Ihrer Gesamtheit auch als Fangleiste bezeichnet, ist, den Schußfaden aufzunehmen und dessen Spannung sicherzustellen, so daß der Schußfaden durch die Schneidevorrichtung ordentlich abgeschnitten werden kann. Dies wird u. a. auch in Verbindung mit einer sogenannten Streckdüse erreicht, die den Schußfaden beim Austritt aus dem Schußkanal erfaßt und unter Spannung hält.

Die Fangleiste weist gewöhnlich eine Breite von einigen Zentimetern auf und gilt, nachdem sie ihre Aufgabe erfüllt hat, als Abfallprodukt. Es sammelt sich also eine nicht geringe Menge an Stoffresten an, so daß beim Webvorgang ein erhöhter Materialverbrauch, d. h. Kett- und Schußfadenverbrauch und damit höhere Kosten entstehen, als unbedingt notwendig sind.

Aufgabe der Erfindung ist es, ein Verfahren und eine Vorrichtung zur Handhabung des Schußfadens bei Webmaschinen der eingangs genannten Art vorzuschlagen, bei welchem auf den Einsatz der Fangleisten verzichtet werden kann.

Gelöst wird diese Aufgabe durch die technische Lehre des Anspruchs 1.

Wesentliches Merkmal der Erfindung ist, daß der Einsatz von Fangleisten gänzlich vermieden wird und die Webmaschine über eine Absaugvorrichtung verfügt, welche im Bereich der Einlegevorrichtung vor dem ersten Schußwächter angeordnet ist.

Die Absaugvorrichtung befindet sich im frei gewordenen Zwischenraum zwischen Einlegekopf/Schneidevorrichtung und dem ersten Schußfadenwächter, welcher Zwischenraum beim Stand der Technik durch die Hilfskettfäden (Fangleisten) eingenommen wurde.

Erfindungsgemäß entfallen also die Fangleisten.

Die Absaugvorrichtung hat die Aufgabe, den von der Streckdüse erfaßten Schußfaden nach erfolgreichem Fadeneintrag zu übernehmen und gespannt zu halten, so daß der Faden von der Schneidevorrichtung geschnitten werden kann. Nach dem Schneiden wird der abgeschnittene Fadenrest durch die Absaugvorrichtung abtransportiert.

Vorteil der erfindungsgemäßen Anordnung der Absaugvorrichtung ist, daß gänzlich auf die Verwendung von Hilfskettfäden (Fangleisten) verzichtet werden kann und dadurch eine Material- und Kostenersparnis erreicht wird.

Weiterhin ist vorteilhaft, daß die Absaugvorrichtung in dem durch das Weglassen der Fangleisten frei gewordenen Raum angeordnet ist, so daß es nicht notwendig ist, aus Platzgründen auf andere wichtige Komponenten zu verzichten.

Nach dem Stand der Technik war es notwendig, den Breithalter an die gewünschte Gewebebreite anzupassen. Bei der neuen Konstruktion ist vorteilhaft, daß keine Anpassung des Breithalters auf die Gewebebreite vorgenommen werden muß, da die Verwendung von Hilfskettfäden entfällt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Dabei zeigen:
- Figur 1:: Eine schematische Darstellung der Anordnung der Absaugvorrichtung in Frontansicht;
- Figur 2:: Eine schematische Darstellung der Webmaschine in Draufsicht, wobei das Webblatt sich in hinterer Stellung befindet;
- Figur 3:: Eine schematische Darstellung der Webmaschine in Draufsicht, wobei das Webblatt sich in vorderer Position befindet.

Figur 1 zeigt das Webblatt 1, in welchem eine Vielzahl von Kettfäden 15 laufen. An das Webblatt 1 schließt sich in der hinteren Position des Webblattes 1 das feststehende Füllstück 2 an, welches die Aufgabe hat, den Schußkanal des Webblattes 1 zu verlängern und einen erfolgreichen Schußeintrag zu gewährleisten. Auf Höhe des Füllstückes 2 ist in Anschlagposition des Webblattes 1 eine Einlegevorrichtung 3 angeordnet. Es schließt sich ein erster Schußfadenwächter 4 an, welcher auf einem Schußwächterhalter 5 angeordnet ist. Daran anschließend folgt die Streckdüse 6, die über einen Kanal 14 verfügt, wobei am Ende dieses Kanals ein zweiter Schußfadenwächter 7 angeordnet ist.

Zwischen Einlegevorrichtung 3 und erstem Schußfadenwächter 4 ist nun erfindungsgemäß eine Absaugvorrichtung 8 mit einer Saugöffnung 8a angeordnet, welche mit einer Vakuumpumpe 9 arbeitet. Für abgesaugte Fadenreste ist ein Sammelbehälter 10 vorgesehen.

Die Funktionsweise der erfindungsgemäßen Schußfadenhandhabung ist am besten in Verbindung aus den Figuren 2 und 3 ersichtlich.

Man erkennt in Figur 1eine Eintragsdüse 12, welche den Schußfaden 16 in den Schußkanal des Webblattes 1 und damit in das Webfach 19 einbringt. Mit Hilfe von Hilfsdüsen 13 wird der Schußfaden 16 im Schußkanal 1a geführt. Im Füllstück 2 ist der Schußkanal 1a fortgeführt, so daß der vordere Abschnitt des Fadens in den Bereich des Füllstücks 2 bis hin zum ersten Schußfadenwächter 4 gelangt, wobei die Streckdüse 6 in Aktion tritt, die den vorderen Abschnitt des Fadens erfaßt und den Faden gespannt hält.

Wie aus Figur 3 ersichtlich, verfährt nun das Webblatt 1 mit den notwendigen Vorrichtungen aus der hinteren Position nach vorne, um den Schußfaden 16 an das Gewebe anzuschlagen.

Der vordere Abschnitt desSchußfadens 16 ist also in der Streckdüse 6 gehalten und gespannt. Es wird nun die erfindungsgemäße Absaugvorrichtung 8 aktiviert, wobei gleichzeitig die Streckdüse 6 deaktiviert wird, so daß der Schußfaden von der Streckdüse 6 an die Absaugvorrichtung 8 übergeben wird und durch diese unter Spannung gehalten wird.

Durch eine Schneidevorrichtung 11 kann zumindest ein Teil des vorderen Schußfadenabschnittes abgeschnitten werden. Der abgeschnittene Teil des Fadenabschnittes verbleibt in der Absaugvorrichtung und wird durch diese in den Sammelbehälter 10 abtransportiert.

Der am Gewebe 21 überstehende Fadenrest kann durch eine an sich bekannte Einlegevorrichtung 3 am Geweberand in ein nach dem Schußfadenanschlag gebildetes Webfach eingelegt bzw. zurückgeführt werden.

### ZEICHNUNGSLEGENDE

- 1: Webblatt (Riet)
- 1a: Schußeintragskanal
- 2: Füllstück
- 3: Einlegevorrichtung
- 4: Schußwächter 1
- 5: Schußwächterhalter
- 6: Streckdüse
- 7: Schußwächter 2
- 8: Absaugvorrichtung
- 8a: Saugöffnung
- 9: Vakuumpumpe
- 10: Sammelbehälter
- 11: Schneidevorrichtung
- 12: Eintragsdüse
- 13: Hilfsdüse
- 14: Kanal
- 15: Kettfäden
- 16: Schußfaden
- 17: Gewebeführung
- 18: Webschaft
- 19: Webfach
- 20: Schneidevorrichtung
- 21: Gewebe

## Patentansprüche

1. Verfahren zur Handhabung des vorderen Abschnittes eines in ein Webfach (19) einer Luftdüsenwebmaschine eingetragenen Schußfadens (16), wobei die Webmaschine mit einer über die Nennbreite ausgelegten Gewebeführung (17) ausgerüstet ist, wobei ferner der vordere Abschnitt des in das Webfach (19) eingetragenen Schußfadens (16) eine erste Schneidvorrichtung (20) und eine zweite Schneidvorrichtung (11) und nachfolgend einen Schußfadenwächter (4) passiert, daraufhin wahlweise in den Kanal (14) einer Schußfadenstreckdüse (6) eingesaugt wird, wobei durch den Schußfadenwächter (4) eine vollständige Überwachung des Schußfadens (16) auf Fadenankunft erfolgt, **dadurch gekennzeichnet, daß** unter Vermeidung von Hilfskettfäden bei erfolgreichem Eintrag des Schußfadens (16) eine in Schußrichtung vor dem Schußfadenwächter (4) angeordnete Absaugvorrichtung (8) aktiviert wird und gleichzeitig das Strecken des vorderen Schußfadenabschnittes deaktiviert wird, so daß der vordere Abschnitt des Schußfadens (16) von der Absaugvorrichtung (8) erfaßt wird, von der Schneidvorrichtung (11) geschnitten wird und der abgeschnittene Fadenabschnitt durch die Absaugvorrichtung (8) abtransportiert wird.

2. Verfahren nach Anspruch 1, **dadurch gekennzeichnet, daß** die Absaugvorrichtung (8) an eine Vakuumpumpe (9) angeschlossen ist.

3. Verfahren nach Anspruch 1, **dadurch gekennzeichnet, daß** nach dem Abtransport des geschnittenen Fadenabschnittes gegebenenfalls der am Gewebe überstehende Fadenabschnitt durch eine Einlegevorrichtung (3) erfaßt und in ein einem vorangegangenen Webfach folgendem Webfach eingelegt wird.

4. Webmaschine zur Ausführung des Verfahrens nach Anspruch 1, mit Webschäften (18) zur Ausbildung eines Webfaches (19), mit einer über die Nennbreite des Gewebes (21) ausgelegten Gewebeführung (17), mit wenigstens einem einen Schußfadeneintragskanal (1a) aufweisenden Webblatt (1), mit wenigstens einem stationär in einer hinteren Position des Webblattes (1) angeordneten Webblatt-Füllstück (2), welches der unterstützenden Führung eines von einer Eintragsdüse (12) in das Webfach (19) einzutragenden Schußfadens (16) dient, mit einer ersten Schneidvorrichtung (20) und wenigstens einer zweiten Schneidvorrichtung (11), wobei beide Schneidvorrichtungen (11,20) mit einer Einlegevorrichtung (3) in Verbindung stehen können, mit einem ausgangsseitig des Webfaches (19) angeordneten Schußfadenwächter (4) und mit wenigstens einer nach dem Schußfadenwächter (4) angeordneten Schußfaden-Streckdüse (6), **gekennzeichnet durch** eine Saugöffnung (8a) aufweisende Absaugvorrichtung (8), die in Anschlagposition des Webblattes (1) stromabwärts vor dem Schußfadenwächter (4) positioniert ist und wobei die Saugöffnung (8a) in der Ebene des Schußfadeneintragkanals (1a) liegt.

5. Vorrichtung nach Anspruch 4, **dadurch gekennzeichnet, daß** die Absaugvorrichtung (8) eine Vakuumpumpe (9) beinhaltet.

6. Vorrichtung nach einem der Ansprüche 4 oder 5, **dadurch gekennzeichnet, daß** die Absaugvorrichtung einen Sammelbehälter (10) aufweist.

## Claims

1. Method for handling the front portion of a weft thread (16), which is inserted into a shed (19) of an air jet loom, wherein the loom is fitted with a fabric guide (17) which is arranged over the nominal width, wherein the front portion of the weft thread (16) which is inserted into the shed (19) further passes a first cutting apparatus (20) and a second cutting apparatus (11) and thereafter a weft stop motion device (4), and is subsequently optionally drawn into the duct (14) of a weft thread drawing nozzle (6), wherein complete monitoring of the weft thread (16) with regard to the arrival of the thread is effected by the weft stop motion device (4), **characterised in that**, when the weft thread (16) is successfully inserted with prevention of auxiliary warp threads, a broken-end collecting device (8), which is arranged in front of the weft stop motion device (4) in the weft direction, is activated and the drawing of the front weft thread portion is simultaneously deactivated so that the front portion of the weft thread (16) is collected by the broken-end collecting device (8), is cut by the cutting apparatus (11) and the cut-off thread portion is removed by the broken-end collecting device (8).

2. Method according to claim 1, **characterised in that** the broken-end collecting device (8) is connected to a vacuum pump (9).

3. Method according to claim 1, **characterised in that**, after the removal of the cut thread portion, the thread portion which projects from the fabric is optionally collected by an insertion apparatus (3) and is inserted into a shed which follows a preceding shed.

4. Loom for carrying out the method according to claim 1, having heald frames (18) for forming a shed (19), having a fabric guide (17), which is arranged over the nominal width of the fabric (21), having at least one weaving reed (1), which has a weft thread insertion duct (1a), having at least one weaving reed filler element (2) which is arranged in a stationary manner at a rear position of the weaving reed (1) and which is used for the supporting guiding of a weft thread (16), which is to be inserted into the shed (19) by an insertion nozzle (12), having a first cutting apparatus (20) and at least one second cutting apparatus (11), wherein both cutting apparatuses (11, 20) can be connected to an insertion apparatus (3), having a weft stop motion device (4) which is arranged at the outlet side of the shed (19), and having at least one weft thread drawing nozzle (6), which is arranged after the weft stop motion device (4), **characterised by** a broken-end collecting device (8) which has a suction opening (8a) and which is positioned in the stop position of the weaving reed (1) downstream in front of the weft stop motion device (4), and wherein the suction opening (8a) is located level with the weft thread insertion duct (1a).

5. Apparatus according to claim 4, **characterised in that** the broken-end collecting device (8) contains a vacuum pump (9).

6. Apparatus according to either claim 4 or claim 5, **characterised in that** the broken-end collecting device has a collection container (10).

## Revendications

1. Procédé de manipulation de la partie avant d'un fil de trame (16) inséré dans une foule (19) d'un métier à jet d'air, dans lequel le métier à tisser est muni d'un guide-tissu (17) qui s'étend sur la largeur nominale, dans lequel, en outre, la partie avant du fil de trame (16) inséré dans la foule (19) passe à travers un premier dispositif de coupe (20) et un deuxième dispositif de coupe (11) et passe ensuite à travers un casse-trame (4), puis, au choix, est aspirée dans le canal (14) d'une buse d'étirage du fil de trame (6), le casse-trame (4) permettant de contrôler intégralement l'arrivée du fil de trame (16), **caractérisé en ce que**, sans utiliser des fils de chaîne auxiliaires, un dispositif d'aspiration (8), disposé en amont du casse-trame (4) par référence au sens de trame, est activé et, en même temps, le processus d'étirage de la partie avant du fil de trame est désactivé, de telle sorte que la partie avant du fil de trame (16) est saisie par le dispositif d'aspiration (8), coupé par le dispositif de coupe (11), puis la partie du fil sectionnée est évacuée par le dispositif d'aspiration (8).

2. Procédé selon la revendication 1, **caractérisé en ce que** le dispositif d'aspiration (8) est raccordé à une pompe à vide (9).

3. Procédé selon la revendication 1, **caractérisé en ce que**, après l'évacuation de la partie de fil sectionnée, la partie de fil qui dépasse éventuellement du tissu est saisie par un dispositif d'insertion (3) et est insérée dans une foule consécutive à une foule précédente.

4. Métier à tisser destiné à la mise en oeuvre du procédé selon la revendication 1, comprenant des lames (18) destinées à former une foule (19), un guide-tissu (17) qui s'étend sur la largeur nominale du tissu (21), au moins un peigne (1) muni d'un canal d'insertion du fil de trame (1a), au moins un organe de remplissage du peigne (2), disposé de manière fixe dans une position en aval du peigne (1) et utilisé comme moyen complémentaire de guidage d'un fil de trame (16) à insérer dans la foule (19) au moyen d'une buse d'insertion (12), un premier dispositif de coupe (20) et au moins un deuxième dispositif de coupe (11), les deux dispositifs de coupe (11, 20) pouvant être reliés à un dispositif d'insertion (3), un casse-trame (4) disposé à la sortie de la foule (19) et au moins une buse d'étirage du fil de trame (6) disposée en aval du casse-trame (4), **caractérisé par** un dispositif d'aspiration (8) muni d'un orifice d'aspiration (8a), lequel dispositif est positionné en amont du casse-trame (4), lorsque le peigne (1) est dans la position de butée, l'orifice d'aspiration (8a) étant situé dans le plan du canal d'insertion du fil de trame (la).

5. Dispositif selon la revendication 4, **caractérisé en ce que** le dispositif d'aspiration (8) comporte une pompe à vide (9).

6. Dispositif selon la revendication 4 ou 5, **caractérisé en ce que** le dispositif d'aspiration comporte un collecteur (10).
